# EUROPÄISCHE PATENTANMELDUNG

(11) **EP 2 985 413 A1**
(43) Veröffentlichungstag der Anmeldung: **17.02.2016**
(21) Anmeldenummer: 14180806.3
(22) Anmeldetag: 13.08.2014
(51) Int. Cl.: F01D 5/02, F01D 5/10, F01D 25/04, F01D 25/16

(54) **Aktive Reduzierung von mechanischen Schwingungen einer Läuferwelle einer Turbine**

(71) Anmelder: Siemens Aktiengesellschaft, 80333 München (DE)
(72) Erfinder: Bentele, Stefan, 45473 Mülheim an der Ruhr (DE); Gebauer, Thomas, 47443 Moers (DE); Grau Sorarrain, Esteban, 40215 Düsseldorf (DE); Hiß, Florian, 45468 Mülheim an der Ruhr (DE); Schittenhelm, Rudolf Sebastian, 45130 Essen (DE); Schlüter, Dennis, 46569 Hünxe (DE); Steins, Hendrik, 45134 Essen (DE); Zhang, Ya, 47058 Duisburg (DE)

(57) **Zusammenfassung**

Die Erfindung betrifft ein System zum Einleiten von mechanischen Gegenschwingungen in eine rotierende Läuferwelle einer Turbine, aufweisend:
- wenigstens eine zum Erfassen von mechanischen Schwingungen der Läuferwelle und zum Erzeugen von den erfassten mechanischen Schwingungen entsprechenden Schwingungssignalen eingerichtete Messeinheit;
- wenigstens eine an der Läuferwelle anordbare Lagereinheit mit zumindest einem die Läuferwelle führenden Innenring und zumindest einem den Innenring radial außen umgebenden Außenring;
- wenigstens zwei umfangsversetzt um die Läuferwelle anordbare, individuell ansteuerbare Aktoren, wobei jeder Aktor einerseits mit dem Innenring und andererseits mit dem Außenring verbunden ist, wobei die Aktoren derart zu der Läuferwelle anordbar sind, dass mit ihnen Kräfte in radialer Richtung in den Innenring einleitbar sind; und
- wenigstens eine zum Empfangen der Schwingungssignale und zum individuellen Ansteuern der Aktoren eingerichtete Steuer-und/oder Regeleinheit, die eingerichtet ist, die Aktoren in Abhängigkeit der empfangenen Schwingungssignale derart individuell anzusteuern, dass die mechanischen Schwingungen der Läuferwelle zumindest teilweise reduziert werden.

## Beschreibung

Die Erfindung betrifft ein System und ein Verfahren zum Einleiten von mechanischen Gegenschwingungen in eine rotierende Läuferwelle einer Turbine.

Des Weiteren betrifft die Erfindung eine Turbine, insbesondere Gas- oder Dampfturbine, aufweisend eine aus wenigstens einem Wellensegment gebildete Läuferwelle.

Eine Turbine weist eine Läuferwelle auf, die üblicherweise aus axial aneinander gekoppelten, zueinander fluchtend angeordneten Wellensegmenten zusammengesetzt ist, wodurch ein Wellenstrang ausgebildet wird. Durch das Aneinanderkoppeln der Wellensegmente können Radialversätze, beispielsweise in einem Bereich von etwa 0,0005 mm bis etwa 0,01 mm, entstehen. Die Radialversätze führen in Summe zu erhöhten Schwingungen in der Läuferwelle bzw. dem Wellenstrang. Zudem können beim Anfahren einer Turbine durch hiermit verbundene thermische Belastungen der Läuferwelle thermische Unwuchten in der Läuferwelle induziert werden.

Um einen gewünschten Wuchtzustand einer Läuferwelle einer Turbine herzustellen, können an bestimmten Stellen der Läuferwelle Wuchtgewichte angebracht werden. Dies ist relativ aufwändig, da eine Turbine erst heruntergefahren werden und anschließen abkühlen muss, um die Wuchtgewichte an der Läuferwelle anbringen zu können. Zudem muss beim Setzen von Wuchtgewichten häufig nachgebessert werden, da sich immer neue Unwuchtsituationen einstellen können.

Aufgabe der Erfindung ist, mechanische Schwingungen einer Läuferwelle einer Turbine während eines Betriebs der Turbine dynamisch weitestgehend zu reduzieren.

Das erfindungsgemäße System zum Einleiten von mechanischen Gegenschwingungen in eine rotierende Läuferwelle einer Turbine umfasst:
- wenigstens eine zum Erfassen von mechanischen Schwingungen der Läuferwelle und zum Erzeugen von den erfassten mechanischen Schwingungen entsprechenden Schwingungssignalen eingerichtete Messeinheit;
- wenigstens eine an der Läuferwelle anordbare Lagereinheit mit zumindest einem die Läuferwelle führenden Innenring und zumindest einem den Innenring radial außen umgebenden Außenring;
- wenigstens zwei umfangsversetzt um die Läuferwelle anordbare, individuell ansteuerbare Aktoren, wobei jeder Aktor einerseits mit dem Innenring und andererseits mit dem Außenring verbunden ist, wobei die Aktoren derart zu der Läuferwelle anordbar sind, dass mit ihnen Kräfte in radialer Richtung in den Innenring einleitbar sind; und
- wenigstens eine zum Empfangen der Schwingungssignale und zum individuellen Ansteuern der Aktoren eingerichtete Steuer- und/oder Regeleinheit, die eingerichtet ist, die Aktoren in Abhängigkeit der empfangenen Schwingungssignale derart individuell anzusteuern, dass die mechanischen Schwingungen der Läuferwelle zumindest teilweise reduziert werden.

Mittels des erfindungsgemäßen Systems können mechanische Schwingungen der Läuferwelle während des Betriebs der Turbine aktiv und dynamisch weitestgehend reduziert werden. Hierdurch kann der Betrieb der Turbine optimiert und die Dauerhaftigkeit der Turbine verlängert werden. Es ist keine oben beschriebene Anbringung von Wuchtgewichten an der Läuferwelle erforderlich, was den Aufwand zum Betrieb der Turbine bzw. mit dem Betrieb verbundene Kosten reduziert. Durch die Berücksichtigung der mechanischen Schwingungen der Läuferwelle bei der Einleitung der mechanischen Gegenschwingungen in die Läuferwelle kann eine betriebsunabhängige Kompensation der mechanischen Schwingungen der Läuferwelle erfolgen. Mittels des erfindungsgemäßen Systems können die mechanischen Schwingungen der Läuferwelle teilweise oder vollständig kompensiert werden.

Die Messeinheit kann zur Erfassung der mechanischen Schwingungen der Läuferwelle und zur Erzeugung von den erfassten mechanischen Schwingungen entsprechenden Schwingungssignalen geeignete Sensormittel aufweisen. Die Sensormittel können über eine Berührung oder berührungslos die mechanischen Schwingungen der Läuferwelle erfassen. Das System kann auch zwei oder mehrere entsprechende Messeinheiten aufweisen, die an verschiedenen Stellen der Läuferwelle mechanische Schwingen der Läuferwelle erfassen.

Der Innenring der Lagereinheit kann in einem vorgegebenen Ausmaß schwimmend relativ zu dem Außenring der Lagereinheit angeordnet sein. Die Lagereinheit kann beispielsweise als Radialgleitlager ausgebildet sein. Zwischen dem Innenring und der Läuferwelle kann ein Ölfilm zur Schmierung vorhanden sein, wobei die in den Innenring in radialer Richtung mittels der Aktoren eingeleiteten Kräfte über den Ölfilm auf die Läuferwelle übertragen werden. Das System kann auch zwei oder mehrere entsprechende Lagereinheiten aufweisen, die an verschiedenen Stellen entlang der Längserstreckung der Läuferwelle angeordnet sind. Der Innenring und/oder der Außenring können aus Metall oder einem anderen geeigneten Werkstoff hergestellt sein.

Die beiden individuell ansteuerbaren Aktoren können beispielsweise um 90° umfangsversetzt um die Läuferwelle angeordnet sein. Die Verbindung der Aktoren mit dem Innenring bzw. dem Außenring kann stoffschlüssig, formschlüssig und/oder kraftschlüssig ausgebildet sein. Die mittels der Aktoren erzeugbaren Kräfte können ausschließlich in radialer Richtung in den Innenring eingeleitet werden oder zusätzlich eine quer zur radialen Richtung liegende Kraftkomponente aufweisen. Das System kann auch drei oder mehrere, insbesondere gleichmäßig, umfangsversetzt zu der Läuferwelle anordbare Aktoren aufweisen.

Zum Empfangen der Schwingungssignale kann die Steuer- und/oder Regeleinheit kabelgebunden oder kabellos mit der Messeinheit verbunden sein. Um die Aktoren in Abhängigkeit der empfangenen Schwingungssignale individuell ansteuern zu können, kann die Steuer- und/oder Regeleinheit eine Auswertungseinheit, beispielsweise eine Recheneinheit, aufweisen, die aus den empfangenen Schwingungssignalen eine optimale Ansteuerung der Aktoren ermittelt.

Bevorzugt ist wenigstens ein Aktor ein hydraulischer Aktor, wobei die Steuer- und/oder Regeleinheit wenigstens eine Hydraulikeinheit aufweist, mit welcher der hydraulische Aktor mit einem Hydraulikfluid beaufschlagbar ist. Die Hydraulikeinheit kann eine Druckerzeugungseinheit und ansteuerbare Ventile aufweisen, um den Aktor mit dem Hydraulikfluid beaufschlagen zu können. Es können auch zwei oder mehrere, insbesondere alle, Aktoren als hydraulische Aktoren ausgebildet sein, welche mittels einer einzigen gemeinsamen Hydraulikeinheit oder mittels mehreren eigenen Hydraulikeinheiten mit dem Hydraulikfluid beaufschlagt werden. Alternativ kann wenigstens ein Aktor als pneumatischer Aktor ausgebildet sein, wobei die Steuer- und/oder Regeleinheit wenigstens eine Pneumatikeinheit aufweist, mit welcher der pneumatische Aktor mit einem Pneumatikfluid beaufschlagbar ist. Des Weiteren kann alternativ wenigstens ein Aktor als elektrisch von der Steuer- und/oder Regeleinheit ansteuerbarer elektromechanischer Aktor ausgebildet sein.

Wenigstens ein Aktor ist bevorzugt ein piezoelektrischer Aktor, wobei die Steuer- und/oder Regeleinheit wenigstens eine zum Erzeugen von elektrischen Steuersignalen eingerichtete Ansteuereinheit aufweist, die kommunikationstechnisch mit dem piezoelektrischen Aktor verbunden ist. Der piezoelektrische Aktor kann wenigstens einen Piezostapel aus mehreren miteinander verbundenen Piezoelementen aufweisen. Es können auch zwei oder mehrere, insbesondere alle, Aktoren als piezoelektrische Aktoren ausgebildet sein.

Bevorzugt ist der Innenring durch eine Lagerschale eines Wellenlagers der Turbine gebildet und der Außenring durch ein Lagergehäuse des Wellenlagers gebildet. Dies ermöglicht eine Anordnung des Systems an üblicherweise vorhandenen Komponenten einer Turbine, ohne dass aufwändige bauliche Veränderungen oder Ergänzungen an der Turbine vorgenommen werden müssen. Alternativ können der Innenring und der Außenring separat von einem Wellenlager angeordnete zusätzliche Bauteile einer Turbine sein.

Wenigstens ein Aktor ist bevorzugt teilweise innerhalb einer an dem Außenring angeordneten radialen Bohrung angeordnet, die radial außen mit einem Schließkörper verschlossen ist, wobei innerhalb der radialen Bohrung wenigstens ein Axiallager angeordnet ist, über das sich der Aktor an dem Schließkörper abstützt. Bei dieser Ausgestaltung können beispielsweise der Innenring und der Außenring Bauteile einer radial geteilten Lagerschale eines Wellenlagers sein. Alternativ kann die Lagereinheit separat von einem Wellenlager angeordnet sein. Es können auch zwei oder mehrere, insbesondere alle, Aktoren entsprechend an dem Außenring angeordnet sein.

Der Schließkörper ist bevorzugt eine Madenschraube, wobei zumindest in einem radial äußeren Abschnitt der radialen Bohrung ein Innengewinde angeordnet ist. Über die Madenschraube kann der Aktor vorgespannt werden.

Bevorzugt stützt sich wenigstens ein Aktor über ein Axiallager an dem Innenring ab.

Die erfindungsgemäße Turbine, insbesondere Gas- oder Dampfturbine, umfasst eine aus wenigstens einem Wellensegment gebildete Läuferwelle und wenigstens ein System gemäß einer der vorgenannten Ausgestaltungen oder einer beliebigen Kombination derselben. Mit der Turbine sind die oben mit Bezug auf das System genannten Vorteile entsprechend verbunden. Die Turbine kann auch zwei oder mehrere Systeme aufweisen.

Nach dem erfindungsgemäßen Verfahren zum Einleiten von mechanischen Gegenschwingungen in eine rotierende Läuferwelle einer Turbine werden mechanische Schwingungen der Läuferwelle erfasst und die mechanischen Gegenschwingungen derart in Abhängigkeit der erfassten mechanischen Schwingungen der Läuferwelle in die Läuferwelle eingeleitet, dass die mechanischen Schwingungen der Läuferwelle zumindest teilweise reduziert werden. Mit dem Verfahren sind die oben mit Bezug auf das System genannten Vorteile entsprechend verbunden.

Bevorzugt werden die mechanischen Gegenschwingungen unter Verwendung von wenigstens einem hydraulischen Aktor oder piezoelektrischen Aktor erzeugt. Hiermit sind die oben mit Bezug auf die entsprechenden Ausgestaltungen des Systems genannten Vorteile entsprechend verbunden.

Im Folgenden werden bevorzugte Ausführungsformen des erfindungsgemäßen Systems bzw. der erfindungsgemäßen Turbine anhand der beigefügten schematischen Zeichnungen erläutert. Es zeigen:
- Fig. 1: eine perspektivische Schnittdarstellung eines Ausführungsbeispiels für eine erfindungsgemäße Turbine;
- Fig. 2: eine perspektivische Schnittdarstellung eines weiteren Ausführungsbeispiels für eine erfindungsgemäße Turbine; und
- Fig. 3: eine Detaildarstellung eines weiteren Ausführungsbeispiels für ein erfindungsgemäßes System.

In den Figuren sind funktional gleiche Bauteile mit denselben Bezugszeichen versehen.

Figur 1 zeigt eine perspektivische Schnittdarstellung eines Ausführungsbeispiels für eine erfindungsgemäße Turbine 1 im Bereich eines Wellenlagers 2 der Turbine 1. Die Turbine 1 umfasst eine aus Wellensegmenten zusammengesetzte Läuferwelle 3 und ein System 4 zum Einleiten von mechanischen Gegenschwingungen in die rotierende Läuferwelle 3. Die Läuferwelle 3 ist an dem Wellenlager 2 gelagert. Das Wellenlager 2 umfasst ein Lagergehäuse 5 und eine darin angeordnete Lagerschale 6.

Das System 4 umfasst wenigstens eine zum Erfassen von mechanischen Schwingungen der Läuferwelle 3 und zum Erzeugen von den erfassten mechanischen Schwingungen entsprechenden Schwingungssignalen eingerichtete Messeinheit 7.

Des Weiteren umfasst das System 4 eine an der Läuferwelle 3 angeordnete, durch das Wellenlager 2 gebildete Lagereinheit 8 mit einem die Läuferwelle 3 führenden, durch die Lagerschale 6 gebildeten Innenring 9 und einem den Innenring 9 radial außen umgebenden, durch das Lagergehäuse 5 gebildeten Außenring 10.

Zudem umfasst das System 4 sechs umfangsversetzt um die Läuferwelle 3 angeordnete, individuell ansteuerbare Aktoren 11, wobei jeder Aktor 11 einerseits mit dem Innenring 9 und andererseits mit dem Außenring 10 verbunden ist. Die Aktoren 11 sind derart zu der Läuferwelle 3 angeordnet, dass mit ihnen Kräfte in radialer Richtung in den Innenring 9 einleitbar sind.

Ferner umfasst das System 4 eine zum Empfangen der Schwingungssignale und zum individuellen Ansteuern der Aktoren 11 eingerichtete Steuer- und/oder Regeleinheit 12, die eingerichtet ist, die Aktoren 11 in Abhängigkeit der empfangenen Schwingungssignale derart individuell anzusteuern, dass die mechanischen Schwingungen der Läuferwelle 3 zumindest teilweise reduziert werden.

Die Aktoren 11 sind hydraulische Aktoren, wobei die Steuer- und/oder Regeleinheit 12 wenigstens eine Hydraulikeinheit aufweist, mit welcher die hydraulischen Aktoren 11 mit einem Hydraulikfluid beaufschlagbar sind. Von der Hydraulikeinheit sind lediglich ansteuerbare Ventile 13 dargestellt.

Figur 2 zeigt eine perspektivische Schnittdarstellung eines weiteren Ausführungsbeispiels für eine erfindungsgemäße Turbine 1 im Bereich eines Wellenlagers 2 der Turbine 1. Die Turbine 1 umfasst eine aus Wellensegmenten zusammengesetzte Läuferwelle 3 und ein System 4 zum Einleiten von mechanischen Gegenschwingungen in die rotierende Läuferwelle 3. Die Läuferwelle 3 ist an dem Wellenlager 2 gelagert. Das Wellenlager 2 umfasst ein Lagergehäuse 5 und eine darin angeordnete Lagerschale 6.

Das System 4 unterscheidet sich insbesondere dadurch von dem in Figur 1 gezeigten System 4, dass sieben umfangsversetzt um die Läuferwelle 3 angeordnete Aktoren 11 vorhanden sind und dass die Aktoren 11 piezoelektrische Aktoren sind, wobei die Steuer- und/oder Regeleinheit 12 wenigstens eine zum Erzeugen von elektrischen Steuersignalen eingerichtete, nicht näher dargestellte Ansteuereinheit aufweist, die über Kabel 14 kommunikationstechnisch mit den piezoelektrischen Aktoren verbunden ist.

Figur 3 zeigt eine Detaildarstellung eines weiteren Ausführungsbeispiels für ein erfindungsgemäßes System 4. Von dem System 4 ist lediglich eine an einer nicht gezeigten Läuferwelle anordbare Lagereinheit 8 mit einem die Läuferwelle führenden Innenring 9 und einem den Innenring 9 radial außen umgebenden Außenring 10 zu sehen. Des Weiteren sind von dem System 4 zwei um 90° umfangsversetzt um die Läuferwelle angeordnete, individuell ansteuerbare Aktoren 11 in Form von piezoelektrischen Aktoren zu sehen, wobei jeder Aktor 11 einerseits mit dem Innenring 9 und andererseits mit dem Außenring 10 verbunden ist. Die Aktoren 11 sind derart zu der Läuferwelle angeordnet, dass mit ihnen Kräfte in radialer Richtung in den Innenring 9 einleitbar sind.

Jeder Aktor 11 ist teilweise innerhalb jeweils einer an dem Außenring 10 angeordneten radialen Bohrung 15 angeordnet, die radial außen mit einem Schließkörper 16 verschlossen ist. Innerhalb jeder Bohrung 15 ist ein Axiallager 17 angeordnet, über das sich der jeweilige Aktor 11 an dem Schließkörper 16 abstützt. Jeder Schließkörper 16 ist als Madenschraube ausgebildet, wobei zumindest in einem radial äußeren Abschnitt jeder radialen Bohrung 15 ein Innengewinde 18 angeordnet ist, welches mit dem jeweiligen Schließkörper 16 bzw. der jeweiligen Madenschraube zusammenwirkt. Jeder Aktor 11 stützt sich über jeweils ein Axiallager 19 an dem Innenring 9 ab.

Obwohl die Erfindung im Detail durch die bevorzugte Ausführungsbeispiele näher illustriert und beschrieben wurde, so ist die Erfindung nicht durch die offenbarten Beispiele eingeschränkt und andere Variationen können vom Fachmann hieraus abgeleitet werden, ohne den Schutzumfang der Erfindung zu verlassen.

## Patentansprüche

1. System (4) zum Einleiten von mechanischen Gegenschwingungen in eine rotierende Läuferwelle (3) einer Turbine (1), aufweisend:
- wenigstens eine zum Erfassen von mechanischen Schwingungen der Läuferwelle (3) und zum Erzeugen von den erfassten mechanischen Schwingungen entsprechenden Schwingungssignalen eingerichtete Messeinheit (7);
- wenigstens eine an der Läuferwelle (3) anordbare Lagereinheit (8) mit zumindest einem die Läuferwelle (3) führenden Innenring (9) und zumindest einem den Innenring (9) radial außen umgebenden Außenring (10);
- wenigstens zwei umfangsversetzt um die Läuferwelle (3) anordbare, individuell ansteuerbare Aktoren (11), wobei jeder Aktor (11) einerseits mit dem Innenring (9) und andererseits mit dem Außenring (10) verbunden ist, wobei die Aktoren (11) derart zu der Läuferwelle (3) anordbar sind, dass mit ihnen Kräfte in radialer Richtung in den Innenring (9) einleitbar sind; und
- wenigstens eine zum Empfangen der Schwingungssignale und zum individuellen Ansteuern der Aktoren (11) eingerichtete Steuer- und/oder Regeleinheit (12), die eingerichtet ist, die Aktoren (11) in Abhängigkeit der empfangenen Schwingungssignale derart individuell anzusteuern, dass die mechanischen Schwingungen der Läuferwelle (3) zumindest teilweise reduziert werden.

2. System (4) gemäß Anspruch 1,
wobei wenigstens ein Aktor (11) ein hydraulischer Aktor ist und
wobei die Steuer- und/oder Regeleinheit (12) wenigstens eine Hydraulikeinheit aufweist, mit welcher der hydraulische Aktor (11) mit einem Hydraulikfluid beaufschlagbar ist.

3. System (4) gemäß Anspruch 1 oder 2,
wobei wenigstens ein Aktor (11) ein piezoelektrischer Aktor ist und
wobei die Steuer- und/oder Regeleinheit (12) wenigstens eine zum Erzeugen von elektrischen Steuersignalen eingerichtete Ansteuereinheit aufweist, die kommunikationstechnisch mit dem piezoelektrischen Aktor verbunden ist.

4. System (4) gemäß einem der Ansprüche 1 bis 3,
wobei der Innenring (9) durch eine Lagerschale (6) eines Wellenlagers (2) der Turbine (1) gebildet ist und der Außenring (10) durch ein Lagergehäuse (5) des Wellenlagers (2) gebildet ist.

5. System (4) gemäß einem der Ansprüche 1 bis 4,
wobei wenigstens ein Aktor (11) teilweise innerhalb einer an dem Außenring (10) angeordneten radialen Bohrung (15) angeordnet ist, die radial außen mit einem Schließkörper (16) verschlossen ist,
wobei innerhalb der radialen Bohrung (15) wenigstens ein Axiallager (17) angeordnet ist, über das sich der Aktor (11) an dem Schließkörper (16) abstützt.

6. System (4) gemäß Anspruch 5,
wobei der Schließkörper (16) eine Madenschraube ist und wobei zumindest in einem radial äußeren Abschnitt der radialen Bohrung (15) ein Innengewinde (18) angeordnet ist.

7. System (4) gemäß einem der Ansprüche 1 bis 6,
wobei sich wenigstens ein Aktor (11) über ein Axiallager (19) an dem Innenring (9) abstützt.

8. Turbine (1),
insbesondere Gas- oder Dampfturbine,
aufweisend eine aus wenigstens einem Wellensegment gebildete Läuferwelle (3) und wenigstens ein System (4) gemäß einem der Ansprüche 1 bis 7.

9. Verfahren zum Einleiten von mechanischen Gegenschwingungen in eine rotierende Läuferwelle (3) einer Turbine (1), wobei mechanische Schwingungen der Läuferwelle (3) erfasst werden und
wobei die mechanischen Gegenschwingungen derart in Abhängigkeit der erfassten mechanischen Schwingungen der Läuferwelle (3) in die Läuferwelle (3) eingeleitet werden, dass die mechanischen Schwingungen der Läuferwelle (3) zumindest teilweise reduziert werden.

10. Verfahren gemäß Anspruch 9,
wobei die mechanischen Gegenschwingungen unter Verwendung von wenigstens einem hydraulischen Aktor oder piezoelektrischen Aktor erzeugt werden.
